# FASCICULE DE BREVET EUROPEEN

(11) **EP 4 382 724 B1**
(45) Date de publication et mention de la délivrance du brevet: **27.08.2025**
(21) Numéro de dépôt: 23214909.6
(22) Date de dépôt: 07.12.2023
(51) Int. Cl.: E21D 11/08, E21D 11/38

(54) **ÉTUI AVEC GAINE INJECTABLE**
ETUI MIT INJIZIERBARER HÜLLE
CASE WITH INJECTABLE SHEATH

(30) Priorité: 09.12.2022 FR 2213117
(43) Date de publication de la demande: 12.06.2024
(73) Titulaire: Optimas Oe Solutions, Sasu, 57910 Hambach (FR)
(72) Inventeur: ORDENER, Sandrine, 57200 Sarreguemines (FR); JANES, Mathieu, 57200 Sarreguemines (FR)
(74) Mandataire: Vièl, Frédérique

(56) Documents cités:
- WO-A1-2007/022834
- CN-U- 203 175 569
- CN-U- 214 499 063
- JP-U- S5 771 595

## Description

L'invention concerne un dispositif pour réaliser une barrière entre une première paroi et une deuxième paroi par introduction d'une matière de remplissage dans une gaine. L'invention concerne également un procédé pour fabriquer un élément préfabriqué obtenu par moulage et muni d'un dispositif selon l'invention, en particulier pour fabriquer un voussoir pour tunnel, l'élément préfabriqué ayant au moins une face sur laquelle s'ouvre le logement et une deuxième face.

### Domaine technique

Pour construire un tunnel, il faut excaver une galerie qui est ensuite revêtue d'un tube formé d'une succession d'anneaux constitués de voussoirs. Les voussoirs sont des éléments préfabriqués courbés en arc de cercle généralement obtenus par moulage en béton armé. Les voussoirs sont soit préfabriqués et transportés par camions sur le lieu de pose, soit fabriqués directement sur place. Il reste entre l'anneau composé de voussoirs et le terrain excavé un vide annulaire qu'il convient de combler par un matériau plus ou moins perméable. Lorsque le tunnel est réalisé dans un terrain en roche dure, il est parfois nécessaire de réaliser des caissons dans cet espace annulaire pour éviter que de l'eau ne se répande tout le long. Pour cela, il est connu de fabriquer des barrières d'étanchéité sur l'extrados de certains anneaux.

Ces barrières sont habituellement constituées de gaines en tissu conçues et confectionnées sur mesure. Elles sont installées sur l'extrados des voussoirs. Après qu'un anneau complet constitué d'une pluralité de voussoirs a été mis en place, les gaines sont remplies par injection d'un coulis de ciment, par un ou plusieurs points d'injection. La gaine initialement repliée se déploie au remplissage pour épouser, d'une part, l'extrados de l'anneau de voussoir et, d'autre part, le terrain excavé en épousant les irrégularités de celui-ci. Ces barrières d'étanchéité sont donc placées dans un plan radial par rapport à l'axe du tunnel. Le document CN 214499063 U décrit un tel voussoir avec une engravure dans laquelle est collée une gaine.

Avant injection, la gaine pliée est positionnée sur l'extrados du voussoir. L'encombrement de la gaine repliée doit être le plus réduit possible. Pour éviter son arrachement lors du passage des écailles du tunnelier, il est courant de la placer dans une engravure prévue à cet effet dans l'extrados du voussoir. La gaine est fixée mécaniquement au voussoir, par exemple par des bandes à œillets et des vis à béton, des bandes de type Velcro^{®}, ou par des sangles. Pour protéger le tissu de la gaine placé dans l'engravure lors du passage des écailles du tunnelier, et ainsi éviter son déchirement, on prévoit souvent une bande de protection sur la partie supérieure de la gaine repliée.

### Problème technique

Il s'est cependant avéré coûteux en temps et en argent de réaliser des engravures dans les extrados des voussoirs, puis d'y placer manuellement les gaines repliées. La mise en place des gaines se fait soit sur le site de fabrication des voussoirs après démoulage de ceux-ci, soit sur le chantier du tunnel. Il s'avère que la mise en œuvre des gaines est une opération délicate et est souvent source de mauvais résultat à l'utilisation, car les opérateurs sur chantier n'y prennent pas un grand soin à l'installation. Cela peut s'expliquer soit par un manque de préparation, de ressources ou de moyens, soit parce que les opérateurs sont mal formés ou inexpérimentés. Les avaries observées sont :
- une étanchéité non obtenue dans les zones de contact aux extrémités de la gaine ;
- la formation de bourrage liée à de mauvais déploiements de la gaine ;
- la formation de vrille liée à une mauvaise installation de la gaine ;
- des fuites au niveau du point d'injection, liées à une mauvaise interface intrados/gaine (manque de serrage).
Les documents JPS 5771595 U et CN 203175569 U présentent chacun un étui semblable à celui du préambule et destiné à être interposé entre deux anneaux de voussoir. De par leur conception, ils ne peuvent pas être intégré à un voussoir. L'objectif de l'invention est de remédier à ces inconvénients et de faciliter la mise en place d'une gaine d'étanchéité.

### Exposé de l'invention

Cet objectif est atteint conformément à l'invention définie par le dispositif selon l'une des revendications 1 à 15. Le dispositif est un kit préassemblé comprenant
- un étui muni d'un logement ayant une cavité ouverte d'un côté et délimitée par un bord ouvert ;
- au moins un perçage traversant le fond du logement ; et
- une gaine fermée et placée dans le logement, la gaine étant munie d'au moins une ouverture en communication fluidique avec ledit au moins un perçage, les dimensions de la gaine étant choisies pour qu'avant remplissage elle puisse être entièrement contenue dans le logement sans désaffleurement, et qu'après remplissage, la gaine dépasse du logement.
Le préassemblage en atelier du kit permet de garantir une bonne mise en place de la gaine dans l'étui ce qui garantit un déploiement correct de la gaine lors de l'injection de la matière de remplissage.
Le kit préassemblé est dimensionné pour être manipulable à la main par un ou plusieurs opérateurs. Il est de préférence apte à être placé dans un moule pour un élément préfabriqué par moulage de telle sorte que le logement soit ouvert vers l'extérieur de l'élément préfabriqué par moulage pour permettre à la gaine de se déployer hors de l'élément préfabriqué par moulage.

La gaine est de préférence fixée à l'étui par des moyens de fixation, de préférence par une bande autogrippante. Cette fixation n'est pas en soi indispensable, mais elle facilite le maniement et le transport du kit.

Dans un mode de réalisation privilégié de l'invention,
- l'étui est muni d'une paroi de fond et d'une ceinture constituée de deux parois longitudinales et de deux parois latérales,
   - les parois longitudinales formant de préférence un angle sensiblement droit avec la paroi de fond, et/ou
   - les parois latérales formant de préférence un angle obtus avec la paroi de fond ;
- un joint d'étanchéité étant de préférence prévu sur la face extérieure de la ceinture, lequel joint fait le tour de la ceinture, et/ou
- une gorge étant de préférence réalisée dans la face extérieure de la ceinture pour placer un joint d'étanchéité.

Il est préférable de prévoir un flasque d'étui autour du bord ouvert du logement,
- un joint de moulage étant de préférence placé sur la face supérieure du flasque d'étui se trouvant dans le prolongement de la face intérieure du logement, ledit joint de moulage faisant le tour du flasque d'étui,
   - ledit joint de moulage étant de préférence placé dans une gorge réalisée sur la face supérieure du flasque d'étui.

Des moyens de rigidification peuvent être prévus pour rigidifier l'étui. Les moyens de rigidification sont de préférence réalisés sous la forme de bossages réalisés sur la face extérieure du logement de l'étui, notamment sur la face extérieure d'une paroi de fond du logement.

Il peut être avantageux de prévoir des moyens d'ancrage pour ancrer l'étui dans le matériau de moulage. Par exemple, la géométrie de l'étui peut être conçue avec des contre-dépouilles de telle sorte que l'étui soit parfaitement ancré dans l'objet préfabriqué par moulage.

Le perçage peut être réalisé dans un renfoncement du logement dirigé vers l'extérieur, de préférence un renfoncement d'une paroi de fond du logement.

Une conduite d'injection est de préférence prévue, conduite dont la première extrémité débouche dans le perçage et dont l'autre extrémité saille hors de l'étui, un clapet antiretour pouvant être prévu dans ladite conduite d'injection.

La conduite d'injection peut comprendre
- une douille d'injection dont une première partie traverse le perçage et l'ouverture de la gaine de sorte qu'elle saille dans celle-ci, et dont une deuxième partie saille hors de l'étui du côté opposé au bord ouvert du logement ; et
- une bague, de préférence une bague-écrou, située à l'intérieur de la gaine et fixée, de préférence par vissage, sur la première partie de la douille d'injection,
   - la bague étant de préférence munie d'un flasque de bague pour coincer le bord de l'ouverture de la gaine contre le fond du logement.

La gaine est par exemple constituée par une pièce tubulaire en matériau souple, de préférence en tissu, fermée à ses deux extrémités,
- la gaine étant de préférence pliée, notamment sur toute sa longueur de sorte à former au moins un soufflet, de préférence deux soufflets, et
   - chaque soufflet est de préférence maintenu en place par des moyens de retenue pouvant facilement casser sous l'effet d'un produit injecté dans la gaine, en particulier par des fils à casser ; et/ou
- les extrémités de la gaine sont de préférence pliées pour former un soufflet d'extrémité.

Une bande de protection peut être prévue sur la gaine pour la protéger quand elle est placée dans le logement. Le logement peut en outre, ou à la place, être fermé par un couvercle. Le couvercle peut être fixé à l'étui par des moyens de fixation. Il peut être muni de prédécoupes aptes à céder lors du remplissage de la gaine.

Le dispositif est destiné à être placé sur l'extrados d'un voussoir pour tunnel. Le logement présente une extension longitudinale et une extension transversale, l'extension longitudinale du fond du logement ayant une forme en arc de cercle concentrique à l'arc de cercle formant l'extrados du voussoir auquel il est destiné, et l'ouverture du logement, et un flasque entourant l'ouverture du logement quand il y a un flasque, a/ont la même forme que l'extrados du voussoir auquel le dispositif est destiné.

De préférence, le dispositif est placé dans l'extrados d'un voussoir avec la face extérieure du fond de l'étui en contact avec l'armature du voussoir.

Le procédé de l'invention, défini par la revendication 16, se caractérise par les étapes suivantes :
- le dispositif préassemblé selon l'une des revendications 1 à 15 est préparé en munissant le dispositif préassemblé, s'il n'en est pas déjà muni :
   - d'une conduite d'injection
      - dont une première extrémité débouche dans le perçage de l'étui et est en communication fluidique avec l'ouverture de la gaine, et
      - dont la deuxième extrémité est suffisamment éloignée de l'étui pour pouvoir déboucher sur la deuxième face de l'élément préfabriqué ; et
   - si cela est souhaité, d'un joint d'étanchéité placé sur la face extérieure de l'étui, en particulier dans une gorge circulaire réalisée autour de l'étui, le joint d'étanchéité étant de préférence un joint hydrogonflant ;
- le dispositif est placé dans un moule de sorte que son logement et la deuxième extrémité de la conduite d'injection ne soient pas en contact avec l'intérieur du moule ;
- le moule est fermé ;
- le matériau composant l'élément préfabriqué est injecté ou coulé dans le moule ;
- le moule est ouvert et l'élément préfabriqué muni du dispositif ancré dedans est sorti du moule.
L'étui est placé dans le moule de telle sorte que son logement est ouvert vers l'extérieur du moule. Autrement dit, la face de l'étui opposé au logement (19) se trouve en contact avec le matériau de moulage.

Si le kit préassemblé est muni d'un couvercle, celui-ci peut être prédécoupé avant l'injection du matériau composant l'élément préfabriqué par moulage dans le moule pour faciliter son ouverture ultérieure lors de l'injection du matériau de remplissage de la gaine. Cela n'est pas nécessaire si le couvercle est déjà muni de prédécoupes, ou si une partie des moyens de fixation sont suffisamment faibles pour permettre qu'ils cèdent lors de l'injection du matériau de remplissage de la gaine.

La conduite d'injection peut être réalisée en fixant une douille de préhension sur une douille d'injection déjà incluse dans le dispositif préassemblé.

### Brève description des dessins

L'invention est décrite plus en détail à l'aide des figures suivantes qui montrent :
- Fig. 1 :: un étui selon un premier modèle, vu (a) en perspective, (b) de face, (c) de côté et (d) de dessus ;
- Fig. 2 :: un deuxième étui de l'invention semblable à l'étui de la figure 1, mais de plus grandes dimensions (a) vue avant assemblage et (b) vu assemblé ;
- Fig. 3 :: un exemple de voussoir muni d'un kit équipé de l'étui de la figure 1 et dont on a retiré la gaine ;
- Fig. 4 :: un kit ancré dans un voussoir et comprenant l'étui de la figure 1 et une gaine pliée à l'intérieur représentée schématiquement, (a) en coupe transversale selon le plan A de la figure 3 et (b) en coupe longitudinale selon le plan B de la figure 3 au niveau de l'extrémité de l'étui ;
- Fig. 5 :: une vue en coupe selon le plan B de l'étui de la figure 1 ancré dans un voussoir et munie d'un dispositif d'injection, (a) en vue d'ensemble et (b) selon un agrandissement du dispositif pour l'injection ;
- Fig. 6 :: la gaine déployée vue (a) en coupe transversale selon le plan A, et (b) en coupe longitudinale selon le plan B ;
- Fig. 7 :: deux voussoirs de tailles différentes (a) selon des vues individuelles, et (b) assemblés pour former un anneau de tube de tunnel ;
- Fig. 8 :: une vue schématique d'une variante du voussoir de la figure 5a muni en outre d'un dispositif d'inspection et d'injection secondaire ;
- Fig. 9 :: un étui de l'invention selon un mode de réalisation plus simple ;
- Fig. 10 :: une vue semblable à celle de la figure 4a dans laquelle l'étui est en outre muni d'un couvercle ;
- Fig. 11 :: une vue semblable à celle de la figure 5a, dans laquelle l'étui est en outre muni d'un couvercle ;
- Fig. 12 :: une vue semblable à celle de la figure 5b, dans laquelle l'étui est en outre muni d'un couvercle ;
- Fig. 13 :: des vues semblables aux vues (a) de la figure 4a, et (b) de la figure 11 montrant un étui muni de moyens d'ancrage.

### Description détaillée

L'invention concerne un kit (100) comprenant un étui (1, 1', 1") dans lequel est logée une gaine d'étanchéité (2). Ce kit est destiné à être ancré sur l'extrados (91) d'un voussoir (9).

Plusieurs exemples d'étuis sont présentés dans les figures, à savoir un premier étui (1) décrit en détail, un deuxième étui (1') se distinguant du premier essentiellement par son extension longitudinale plus importante, et un troisième étui (1") plus simple que les deux premiers. Les mêmes éléments portent les mêmes numéros et sont suivis d'un signe « ' » ou « " » quand ils se rapportent au deuxième ou au troisième étui respectivement.

Le kit (100) et les étuis (1, 1', 1‴) sont représentés dans les figures avec leur ouverture vers le haut. Les références spatiales comme « haut » / « bas » ou « supérieur » / « inférieur » n'ont qu'une valeur relative en rapport avec les représentations des figures ci-jointes. Il va de soi que selon la position du voussoir dans l'anneau formant le tube du tunnel, le kit et son étui peuvent prendre d'autres positions que celles représentées dans les figures, comme cela est bien visible sur la figure 7b par exemple. Par conséquent, ce qui est en haut dans la position représentée sur les figures ne le sera pas nécessairement lors de l'utilisation.

L'étui est constitué d'une paroi de fond (11) entourée du côté de sa face supérieure d'une ceinture (12) formée de deux parois longitudinales (121) et de deux parois latérales (122). La paroi de fond (11) et la ceinture (12) forment un logement (19) ouvert vers le haut, c'est-à-dire du côté opposé à la paroi de fond (11). Autrement dit, le logement forme une cavité ouverte d'un côté et délimitée par un bord ouvert. L'étui pourrait également avoir une forme en auge par exemple semi-cylindrique, où les parois longitudinales prolongent la paroi de fond, elle-même éventuellement incurvée, sans former d'angles de jonction. Il pourrait en être de même des parois latérales dans le prolongement de la paroi de fond.

La paroi de fond (11) est de préférence incurvée dans son extension longitudinale et droite dans son extension latérale comme cela est bien visible par exemple sur la figure 1b et 1c respectivement. Dans ce cas, le rayon de courbure de la paroi de fond (11) est de préférence adapté au rayon de courbure de l'extrados (91) du voussoir (9). Par conséquent, l'arc de cercle définissant la paroi de fond et l'arc de cercle définissant l'extrados du voussoir peuvent être sensiblement concentriques.

Il est préférable que les parois longitudinales (121) forment avec la paroi de fond un angle proche de l'angle droit, ou ne s'écartent que peu de l'angle droit, notamment vers l'extérieur. La gaine est ainsi bien retenue dans l'étui, même lors du passage des écailles du tunnelier. L'arête supérieure des parois longitudinales (121) est de préférence courbe et son rayon de courbure peut correspondre sensiblement à celui de l'extrados (91) du voussoir. L'arête inférieure des parois longitudinales (121) a le même rayon de courbure que la paroi de fond (11) qu'elle prolonge.

Les parois latérales (122) forment de préférence un angle obtus avec la paroi de fond (11), de sorte que vue en coupe longitudinale selon le plan (B) visible sur la figure 3, l'étui s'évase en s'éloignant de la paroi de fond (voir les figures 4b et 5a par exemple). L'angle est compris par exemple entre 135° et 140°.

Un flasque d'étui (13) dirigé vers l'extérieur de l'étui peut prolonger la ceinture (12) à l'opposé de la paroi de fond (11). Ce flasque d'étui a de préférence une forme lui permettant d'affleurer avec sa face supérieure l'extrados (91) du voussoir comme cela est bien visible sur les figures 4a et 5b par exemple.

Un perçage (111) traverse la paroi de fond (11), de préférence en son centre. Le perçage (111) peut se situer dans un renfoncement (112) de la paroi de fond qui est dirigé vers l'extérieur du logement. Dans ce cas, le perçage (111) se trouve en un point plus bas et plus éloigné du bord ouvert du logement que la partie de la paroi de fond qui entoure le renfoncement. Le renfoncement peut avoir une hauteur de 15 mm par exemple.

Pour rigidifier l'étui (1, 1'), on peut prévoir des moyens de rigidification. Dans les exemples présentés sur les figures, ces moyens de rigidification se présentent sous la forme de bossages (113) répartis régulièrement sur la paroi de fond (11). Ces bossages (113) sont réalisés par des nervures dirigées vers le bas, c'est-à-dire vers l'extérieur de l'étui, pour ne pas empiéter sur l'espace intérieur (19) disponible pour la gaine. Pour économiser de la matière, ces nervures sont creuses de sorte que l'épaisseur de la paroi de fond ne varie pas, ou que très peu, sur toute son extension. Les nervures s'étendent transversalement, c'est-à-dire parallèlement aux parois latérales (122). En plus, ou de façon alternative, on peut prévoir un ou plusieurs bossages longitudinaux, c'est-à-dire parallèles aux parois latérales. De façon plus générale, les moyens de rigidification peuvent prendre d'autres formes. Dans les exemples présentés sur les figures, les bossages sont disposés tous les 6°, par rapport au centre de l'arc de cercle définissant la courbure de la paroi de fond. Ils ont une hauteur de 15 mm par exemple.

Afin d'assurer une meilleure étanchéité entre l'étui et le voussoir, et éviter que de l'eau ne pénètre à l'interface entre ces deux éléments, il est prévu dans une variante de réalisation de placer un joint d'étanchéité hydrogonflant (123a) sur la face extérieure de la ceinture (12). Ce joint est surtout utile quand le kit (100) est en contact direct avec l'armature du voussoir. Pour cela, on peut prévoir sur la face extérieure de la ceinture (12) une première gorge (123) circulaire faisant le tour complet de la ceinture. Cette première gorge (123) peut avoir une profondeur de l'ordre d'un millimètre. Pour éviter que le joint hydrogonflant ne se gonfle prématurément dans un environnement humide lors du stockage, il est préférable de le placer dans la gorge (123) non pas lors de l'assemblage du kit, mais que sur le site de fabrication du voussoir, avant la mise en moule du kit (100).

De même, pour assurer une étanchéité entre les capots du moule à voussoir et l'étui lorsque le moule est fermé et que le béton est injecté dans le moule, il est préférable de prévoir un joint de moulage (131a) faisant le tour du logement (19). Dans l'exemple présenté ici, le joint de moulage (131a) est placé dans une deuxième gorge (131) réalisée sur la face supérieure du flasque d'étui (13), face qui se trouve dans le prolongement de la face intérieure du logement (19). On évite ainsi la pénétration de laitance de béton dans le kit (100) lors du bétonnage du voussoir. Le joint de moulage est par exemple un joint en mousse de section 15 x 5 mm. La gorge (131) a par exemple une profondeur d'un millimètre.

Pour assurer un bon ancrage du kit (100) dans le voussoir (9), il est préférable de prévoir des moyens d'ancrage. Ces moyens d'ancrage peuvent être réalisés sous la forme de contre-dépouilles (121a) situées par exemple dans les parois longitudinales (121) de la ceinture. Ces contre-dépouilles peuvent s'étendre sur toute la longueur (ou presque) des parois longitudinales, ou n'être placées qu'en certains endroits de ces parois longitudinales. Lors du moulage, le béton forme derrière la contre-dépouille une sorte d'ancre qui empêche le kit (100) de sortir du voussoir, notamment qu'en il est orienté avec sa face munie du kit (100) dirigée vers le bas.

Afin de pouvoir injecter un coulis de ciment, ou tout autre matériau adéquat, dans la gaine pour former la barrière d'étanchéité entre l'anneau de voussoirs et la paroi (8) de la galerie, il faut prévoir un dispositif d'injection (3) qui débouche dans la gaine (2) et qui forme un conduit d'injection. Ce dispositif d'injection est constitué dans l'exemple présenté dans les figures, notamment à la figure 5b, d'une première partie (31, 32) montée sur l'étui lors de son assemblage, et d'une seconde partie (34, 35) montée sur la première avant sa mise en place dans le moule à voussoir.

La première partie du dispositif d'injection comprend une douille d'injection (31) dont la partie supérieure (311) débouche dans le logement (19) et dans la gaine (2) en passant dans le perçage (111), et dont la partie inférieure (312) dépasse vers le bas de la face extérieure de la paroi de fond (11). Un épaulement (313) sert d'appui sur la face extérieure de la paroi de fond et empêche la douille d'injection de pénétrer plus dans le logement (19) et la gaine (2). La partie supérieure (311) est munie d'un filetage extérieur. La douille d'injection (31) est fixée à la paroi de fond (11) par une bague-écrou (32) placée dans la gaine et munie d'un filetage intérieur correspondant au filetage extérieur de la partie supérieure (311) de la douille d'injection. La bague-écrou (32) est munie dans la partie inférieure d'un flasque de bague (321) qui sert à bloquer la gaine (2) comme cela sera expliqué plus bas.

On comprend que l'ouverture de la gaine est en communication fluidique avec le perçage de l'étui via la douille d'injection (31) et la bague-écrou (32).

Un clapet antiretour (33) peut être prévu. Il peut par exemple être vissé dans la douille d'injection (31) qui sera pour cela munie d'un filetage intérieur. Le clapet antiretour représenté à titre d'exemple sur les figures est du type clapet en plastique élastomère.

Si la douille d'injection (31) est trop courte et que son extrémité libre opposée à la paroi de fond (11) ne peut pas affleurer l'intrados du voussoir, une douille de préhension (34) peut être placée sur cette extrémité libre de la douille d'injection (31) avant la mise en place du kit (100) dans le moule à voussoir. L'extrémité libre de la douille de préhension, extrémité opposée à la douille d'injection, se trouve au niveau de l'intrados (92) du voussoir (9). Un évidement peut entourer cette extrémité pour faciliter son accès tout en lui permettant de ne pas dépasser de l'intrados (92) du voussoir. On peut placer une gaine-pompier (35) pour chemiser la face extérieure de la douille d'injection (31) qui saille sous la paroi de fond (11). Elle permet de faire l'interface entre la douille d'injection (31) et la douille de préhension (34). Des moyens de fixation supplémentaires, notamment sous la forme de colliers de serrage tels que des Serflex^{®}, peuvent être rajoutés entre la douille d'injection et la douille de préhension pour en assurer le maintien. La douille de préhension peut n'être fixée à la douille d'injection qu'au moment de la mise en place du kit dans le moule à voussoir. Par contre, la douille d'injection (31) et la bague-écrou (32) devraient être installées lors de l'assemblage du kit. Les dispositifs d'injection sont étudiés et adaptés à chaque configuration et conception de voussoirs.

Le kit est préassemblé avant d'être livré sur le site de moulage des voussoirs. Le kit préassemblé est muni d'une gaine (2) placée dans le logement (19) de l'étui (1). La gaine (2) est généralement constituée d'un tube en tissu, par exemple en polyamide, fermé à ses deux extrémités et muni d'une ouverture pour l'injection du coulis de ciment. Pour tenir dans le logement, la gaine peut être pliée en accordéon tout le long de sa longueur. Pour faciliter le déploiement de la gaine, celle-ci est par exemple aplatie et ses deux bords longitudinaux (21) sont plissés en accordéon en formant deux soufflets à plusieurs plis comme cela est bien visible sur la figure 4a. Les plis sont maintenus en forme par des moyens de retenue pouvant facilement céder sous la pression du coulis de ciment injecté dans la gaine. Ces moyens de retenue peuvent être constitués par exemple de fils à casser (22). Pour assurer un bon contact entre deux gaines successives remplies de coulis de ciment, les gaines sont généralement légèrement plus longues que les étuis, surtout quand les étuis sont eux-mêmes plus courts que les voussoirs (9) comme c'est le cas dans les exemples présentés ici. Dans ce cas, il est préférable que les extrémités de la gaine pliée en accordéon soient elles-mêmes pliées en accordéon en formant des soufflets d'extrémité (27) comme cela est bien visible sur la figure 4b.

La gaine est fixée à l'étui par des moyens de fixation. Ces moyens de fixation sont constitués dans le présent exemple par une bande autoagrippante de type Velcro^{®} (23). Par exemple, la bande à crochets (231) peut être fixée à l'étui par collage, tandis que la bande velours (232) peut être cousue sur la face inférieure (24) de la gaine repliée qui fait face à la paroi de fond (11). D'autres moyens de fixation peuvent être envisagés, tel que collage, fixation par bande à œillets, clipsage, etc. La gaine pliée et fixée dans l'étui est entièrement contenue dans le logement, sans désaffleurement, c'est-à-dire sans dépasser du bord ouvert du logement de l'étui.

Une bande de protection (26) peut être fixée, par exemple cousue, sur la face supérieure (25) de la gaine repliée qui est en regard de l'ouverture du kit. Cette bande de protection sert à protéger le tissu de la gaine au passage des écailles du tunnelier et à éviter son déchirement. Elle protège également la gaine de la roche abrasive lors de l'injection du coulis de ciment. La bande de protection (26) est réalisée par exemple dans un tissu de type bâche de camion. Plutôt que d'être cousue sur la gaine, la bande de protection peut être fixée de façon amovible sur l'étui par clipsage, par bande autoagrippante ou par tout autre moyen approprié. Dans un tel cas par exemple, il serait possible de renoncer aux moyens de fixation de la gaine (2) dans l'étui. Plutôt qu'une bande de protection, ou même de préférence en complément de la bande de protection, on peut utiliser un couvercle (5) qui ferme la cavité (19) au niveau du bord ouvert. Ce couvercle peut être fixé à l'étui par tous moyens appropriés. Il peut être fixé par exemple par des rivets complétés si nécessaire d'un adhésif. Il peut également être collé ou soudé à l'étui, notamment thermosoudé. Il peut également être constitué par un rabat faisant partie intégrante de l'étui. Ce couvercle est de préférence prédécoupé avant la mise en place du voussoir dans le tunnel pour lui permettre de s'ouvrir lors de l'opération de remplissage de la gaine. Cette prédécoupe peut être réalisée par exemple au cutter. Il est également possible de prévoir des prédécoupes qui cèdent sous la pression lors du remplissage de la gaine. Une autre solution consiste à dimensionner au moins une partie des moyens de fixation pour qu'ils soient suffisamment faibles pour permettre qu'ils cèdent lors de l'injection du matériau de remplissage de la gaine. Ce couvercle (5) a plusieurs fonctions. Tout d'abord, il empêche toute pénétration du béton lors du moulage du voussoir. Durant le stockage, la manutention et le transport du kit préfabriqué (100) puis du voussoir, il protège la gaine de tout risque de détérioration lié aux intempéries et aux mauvaises manipulations. Le couvercle offre enfin une protection de la gaine lors du passage des écailles du tunnelier.

L'ouverture dans la gaine (2) est prévue pour le passage de la partie supérieure (311) de la douille d'injection (31). La bague-écrou (32) est placée à l'intérieur de la gaine et appuie avec son flasque de bague (321) sur le bord de l'ouverture de la gaine comme cela est bien visible sur la figure 5b.

L'étui (1), la gaine (2) pliée et fixée à l'étui, ainsi que la douille d'injection (31) fixée avec la bague-écrou (32) forment ensemble un ensemble préassemblé : le kit (100). De tels kits peuvent être livrés sur les sites où sont moulés les voussoirs. Il est bien plus facile de mettre en place la gaine dans le logement d'un étui quand l'opérateur est dans un atelier, que de demander aux ouvriers chargés du moulage des voussoirs ou de leur montage dans le tube du tunnel de la mettre dans une engravure réalisée au centre d'un voussoir déjà moulé. De surcroit, le kit (100) préassemblé constitue une pièce relativement légère qu'un seul opérateur peut déplacer manuellement lors de la manutention ou pour le mettre en place dans le moule. Le cas échéant l'aide d'un second opérateur peut être adaptée si l'étui est très souple ou très long par exemple. L'étui peut donc être manipulé à la seule force musculaire de l'opérateur sans faire appel à un outil de levage.

Un voussoir est généralement muni d'une armature (94) autour de laquelle est coulé le béton. Cette armature est généralement métallique, mais elle peut aussi être dans d'autres matériaux, et notamment en matériau composite. En zone courante, l'enrobage, c'est-à-dire l'épaisseur de béton entre l'extrados du voussoir et l'armature, est de l'ordre de 60 mm. Cette épaisseur d'enrobage est variable et dépend notamment du pays, de l'exposition du tunnel, de la réglementation, etc.. Quand la gaine est placée de façon traditionnelle dans une engravure, celle-ci ne doit pas être trop profonde pour laisser une épaisseur de béton suffisante entre le fond de l'engravure et l'armature. Avec l'invention, il est possible de poser l'étui directement sur l'armature, car l'étui fait office de barrière de protection. L'infiltration d'eau dans l'interstice entre l'étui (1, 1', 1") et l'évidement formé dans le voussoir par l'étui est accentuée par le phénomène de post-retrait du béton. Le joint d'étanchéité hydrogonflant a l'avantage de pouvoir s'adapter au cours du temps. Grâce à l'étui et au joint d'étanchéité, il est donc possible de disposer d'un logement plus profond qu'avec une engravure. Dans l'état de la technique tel que celui décrit dans CN 214499063 U, il est nécessaire de modifier l'armature au niveau de l'engravure recevant la gaine afin de conserver l'épaisseur d'enrobage de plusieurs centimètres imposée par la réglementation pour protéger l'armature. Au contraire, l'utilisation de l'étui de l'invention ne nécessite aucune modification de cette armature, car l'étui forme une couche protectrice étanche qui protège la cage d'armature contre la corrosion comme le ferait l'enrobage en béton beaucoup plus épais. L'étui peut donc être posé directement sur la cage d'armature.

Avant le moulage, il faut si nécessaire, monter la douille de préhension (34) et la gaine-pompier (35) pour ménager un conduit pour l'injection du ciment dans la gaine. De même, le joint hydrogonflant (123a) doit être placé dans la gorge (123) si ce n'est pas déjà fait. Pour le moulage du voussoir, l'armature (94) est placée dans le moule, le kit (100) est ensuite placé en appui sur l'armature comme cela est bien visible par exemple sur la figure 5a. Le kit appuie sur l'armature (94) avec ses bossages (113) qui jouent non seulement le rôle de moyens de rigidification, mais également celui d'espaceur. Le kit peut être fixé à l'armature (94) pour éviter qu'il ne se déplace dans le moule lors de l'injection du béton. Les capots du moule sont refermés de part et d'autre du kit en appuyant de façon suffisamment étanche sur le joint de moulage (131a) pour empêcher que de la laitance de béton puisse pénétrer dans l'étui (1). Le béton est alors coulé dans le moule. Après moulage, le kit reste ancré au béton.

Pour pouvoir réaliser la barrière d'étanchéité, il faut tout d'abord mettre bout à bout plusieurs voussoirs munis chacun d'un kit (100) de l'invention, de sorte à former un anneau comme celui représenté à la figure 7. Généralement, il y a au moins deux types de voussoirs différents dans un tel anneau. L'anneau présenté à la figure 7 comprend quatre voussoirs munis d'un kit réalisé avec un étui (1") de grande dimension, et un voussoir muni d'un kit réalisé avec un étui (1) de petite dimension. Après mise en place de l'anneau, une arrivée de coulis de ciment sous pression (ou de tout autre produit de remplissage souhaité) est raccordée à l'extrémité libre de la douille de préhension (34) qui débouche dans l'intrados (92) du voussoir (9). Le coulis de ciment est injecté dans la gaine via la douille de préhension (34), la douille d'injection (31) et la bague-écrou (32). La gaine se déplie sous la pression du coulis de ciment en arrachant les uns après les autres les fils à casser (22). La gaine se gonfle jusqu'à toucher la paroi (8) de la galerie dont elle épouse la forme. Cela est représenté schématiquement sur la figure 6a. Quand le coulis de ciment injecté (29) atteint les extrémités de la gaine (27), celles-ci se déplient à leur tour. La forme évasée des parois latérales (122) de l'étui facilite le déploiement des extrémités de la gaine. Ces extrémités se déploient vers les extrémités latérales du voussoir et viennent en contact avec l'extrémité déjà remplie de la gaine du voussoir adjacent de manière à assurer la continuité de la barrière d'étanchéité. La figure 6b représente schématiquement cette situation. Après remplissage de la gaine, l'arrivée de coulis de ciment sous pression est retirée et un bouchon d'étanchéité peut être placé dans la douille d'injection ou la douille de préhension, notamment par vissage.

On peut également prévoir un dispositif d'inspection et d'injection secondaire qui permet d'une part d'inspecter les zones de recouvrement entre deux gaines remplies successives, et d'autre part, d'injecter un matériau pour combler les éventuels défauts de déploiement des gaines. Le matériau à injecter peut être du coulis de ciment, une résine, de la mousse polyuréthane, ou tout autre matériau approprié. Le dispositif d'inspection et d'injection secondaire peut être constitué d'au moins une, de préférence deux, conduites secondaires (41) disposées de préférence à l'extérieur de l'étui. La première extrémité des conduites secondaires débouche sur l'intrados du voussoir de préférence au droit de la douille de préhension (34), et la deuxième extrémité débouche sur l'extrados du voussoir aux extrémités de l'étui, dans la zone de recouvrement des gaines.

L'homme du métier comprend que le kit pourrait être constitué d'un étui (1") très simple constitué seulement d'une paroi de fond (11") et d'une ceinture (12"), sans bossage et/ou sans flasque d'étui (13"). De même, il serait possible de renoncer au joint hydrogonflant et au joint d'étanchéité de moulage. Il serait également possible de renoncer aux gorges (123, 131) pour les joints et de les placer sur leur paroi respective sans mesure particulière.

L'étui peut être réalisé en plastique thermoformé. Généralement, une épaisseur d'environ 5 mm est suffisante. D'autres matériaux sont cependant envisageables, notamment du carton hydrofuge, du métal comme par exemple des tôles galvanisées ou des profilés métalliques, du bois, du contre-plaqué ou de l'aggloméré, par impression 3D, etc. Pour un tube de 2 450 mm de rayon, on peut prévoir deux types d'étuis, l'un ayant une extension longitudinale angulaire de 36,8° et l'autre une extension longitudinale angulaire de 80,8°, et deux types de voussoirs correspondants. Quand l'extension longitudinale de l'étui est assez importante, il peut être utile que l'étui (1') soit en deux pièces (1'a, 1'b) assemblées ensemble. C'est par exemple le cas de l'étui (1') représenté à la figure 2.

L'invention est présentée ici à l'exemple d'un tunnel. Le kit pourrait cependant être utilisé pour d'autres applications qui nécessitent la formation d'une barrière dans un espace situé entre deux parois adjacentes au moyen d'une gaine à remplir depuis l'extérieur avec un produit à injecter. Il pourrait s'agir par exemple de deux parois de bâtiments. Le produit à injecter n'est pas nécessairement du coulis de ciment ou du béton. Il peut s'agir d'une matière plastique ou d'une mousse expansive par exemple. Plutôt que la formation d'une barrière, la gaine déployée et injectée peut servir à caler une pièce dans l'autre par exemple (gaine de matage).

L'avantage de l'invention réside dans le fait que la gaine soit préinstallée en usine et que le kit est prêt à l'emploi. Sa pose dans le moule de voussoir n'impacte pas la cadence de fabrication, bien au contraire, car la pose délicate de la gaine dans l'engravure est supprimée. La préinstallation en atelier permet de définir les procédures de mise en œuvre, de façon industrielle et suivie. Les personnels sont formés à ces opérations.

### Liste des références

100 Dispositif pour réaliser une barrière / Kit
1, 1', 1" Étui de logement
   11 Paroi de fond
      111 Perçage
      112 Renfoncement
      113 Bossages
   12 Ceinture
      121 Parois longitudinales
         121a Moyens d'ancrage / Contre-dépouille
      122 Parois latérales
      123 Gorge pour joint hydrogonflant
         123a Joint hydrogonflant
   13 Flasque d'étui
      131 Gorge pour joint de moulage
      131a Joint de moulage
   19 Logement
2 Gaine
   21 Bords latéraux plissés en soufflet
   22 Moyens de retenue / Fils à casser)
   23 Moyens de fixation / Bande autoagrippante
      231 Première bande autoagrippante / Bande à crochets)
      232 Deuxième bande autoagrippante / Bande velours)
   24 Face inférieure de la gaine pliée en accordéon
   25 Face supérieure de la gaine pliée en accordéon
   26 Bande de protection
   27 Bords latéraux de la gaine pliée en accordéon
   29 Coulis de ciment injecté
3 Dispositif d'injection
   31 Douille d'injection
      311 Partie supérieure de la douille d'injection
      312 Partie inférieure de la douille d'injection
      313 Épaulement
   32 Bague-écrou
      321 Flasque de bague
   33 Clapet antiretour
   34 Douille de préhension
   35 Gaine-pompier
4 Dispositif d'inspection et d'injection secondaire
   41 Conduites secondaires
5 Couvercle
8 Paroi de la galerie
9 Voussoir
   91 Extrados du voussoir
   92 Intrados du voussoir
   93 Évidemment laissé par l'étui
   94 Armature

## Revendications

1. Dispositif pour réaliser une barrière entre une première paroi (9) et une deuxième paroi (8) par introduction d'une matière de remplissage (29) dans une gaine (2), le dispositif étant un kit (100) préassemblé comprenant
- un étui (1, 1', 1") muni d'un logement (19) ayant une cavité ouverte d'un côté et délimitée par un bord ouvert ;
- au moins un perçage (111) traversant le fond du logement ; et
- une gaine (2) fermée et placée dans le logement (19), la gaine étant munie d'au moins une ouverture en communication fluidique avec ledit au moins un perçage (111), les dimensions de la gaine étant choisies pour qu'avant remplissage elle puisse être entièrement contenue dans le logement sans désaffleurement, et qu'après remplissage, la gaine dépasse du logement ;
**caractérisé en ce que**
- le kit (100) préassemblé est dimensionné pour être manipulable à la main par un ou deux opérateurs sans outils de levage,
- le dispositif est destiné à être placé sur l'extrados d'un voussoir (9) pour tunnel,
- le logement présente une extension longitudinale et une extension transversale, l'extension longitudinale du fond du logement ayant une forme en arc de cercle concentrique à l'arc de cercle formant l'extrados du voussoir auquel il est destiné, et **en ce que** l'ouverture du logement a la même forme que l'extrados du voussoir auquel le dispositif est destiné.

2. Dispositif selon la revendication 1, **caractérisé en ce que** le kit préassemblé (100) est apte à être placé dans un moule pour un élément préfabriqué par moulage (9) de telle sorte que le logement (19) soit ouvert vers l'extérieur de l'élément préfabriqué par moulage (9).

3. Dispositif selon l'une des revendications précédentes, **caractérisé en ce que** la gaine (2) est fixée à l'étui (1) par des moyens de fixation, de préférence par une bande autoagrippante (23).

4. Dispositif selon l'une des revendications précédentes, **caractérisé en ce que**
- l'étui (1, 1', 1") est muni d'une paroi de fond (11) et d'une ceinture (12) constituée de deux parois longitudinales (121) et de deux parois latérales (122),
- les parois longitudinales (121) formant de préférence un angle sensiblement droit avec la paroi de fond (11), et/ou
- les parois latérales (122) formant de préférence un angle obtus avec la paroi de fond (11) ;
- un joint d'étanchéité (123a) étant de préférence prévu sur la face extérieure de la ceinture en faisant le tour de la ceinture (12), et/ou
- une gorge (123) étant de préférence réalisée dans la face extérieure de la ceinture (12) pour placer un joint d'étanchéité (123a).

5. Dispositif selon l'une des revendications précédentes, **caractérisé en ce qu'**un flasque d'étui (13) est prévu autour du bord ouvert du logement (19),
- un joint de moulage (131a) étant de préférence placé sur la face supérieure du flasque d'étui (13) se trouvant dans le prolongement de la face intérieure du logement, ledit joint de moulage faisant le tour du flasque d'étui,
- ledit joint de moulage (131a) étant de préférence placé dans une gorge (131) réalisée sur la face supérieure du flasque d'étui (13).

6. Dispositif selon l'une des revendications précédentes, **caractérisé en ce que** des moyens de rigidification sont prévus pour rigidifier l'étui (1, 1'), les moyens de rigidification étant de préférence réalisés sous la forme de bossages réalisés sur la face extérieure du logement de l'étui, notamment sur la face extérieure d'une paroi de fond (11) du logement.

7. Dispositif selon l'une des revendications précédentes, **caractérisé en ce que** des moyens d'ancrage sont prévus pour ancrer l'étui dans un élément préfabriqué obtenu par moulage, les moyens d'ancrage étant de préférence constitués d'une ou plusieurs contre-dépouilles réalisées dans l'étui.

8. Dispositif selon l'une des revendications précédentes, **caractérisé en ce que** le perçage (111) est réalisé dans un renfoncement (112) du logement dirigé vers l'extérieur, de préférence un renfoncement (112) d'une paroi de fond (11) du logement.

9. Dispositif selon l'une des revendications précédentes, **caractérisé en ce qu'**une conduite d'injection (3) est prévue dont la première extrémité débouche dans le perçage (111) et dont l'autre extrémité saille hors de l'étui (1, 1', 1"), un clapet antiretour (33) pouvant être prévu dans la conduite d'injection.

10. Dispositif selon la revendication précédente, **caractérisé en ce que** la conduite d'injection comprend
- une douille d'injection (31) dont une première partie (311) traverse le perçage (111) et l'ouverture de la gaine (2) de sorte qu'elle saille dans celle-ci, et dont une deuxième partie (312) saille hors de l'étui (1, 1', 1") du côté opposé au bord ouvert du logement (19) ; et
- une bague, de préférence une bague-écrou (32), située à l'intérieur de la gaine (2) et fixée, de préférence par vissage, sur la première partie (311) de la douille d'injection,
- la bague étant de préférence munie d'un flasque de bague (321) pour coincer le bord de l'ouverture de la gaine contre le fond du logement (19).

11. Dispositif selon l'une des revendications précédentes, **caractérisé en ce que** la gaine (2) est constituée par une pièce tubulaire en matériau souple, de préférence en tissu, fermée à ses deux extrémités,
- la gaine (2) étant de préférence pliée, notamment sur toute sa longueur de sorte à former au moins un soufflet, de préférence deux soufflets (21), et **en ce que**
- chaque soufflet est de préférence maintenu en place par des moyens de retenue pouvant facilement casser sous l'effet d'un produit injecté dans la gaine, en particulier par des fils à casser (22) ; et/ou
- les extrémités de la gaine sont de préférence pliées pour former un soufflet d'extrémité (27).

12. Dispositif selon l'une des revendications précédentes, **caractérisé en ce qu'**une bande de protection (26) est prévue sur la gaine (2) pour la protéger quand elle est placée dans le logement (19).

13. Dispositif selon l'une des revendications précédentes, **caractérisé en ce que** le logement (19) est fermé par un couvercle (5), ledit couvercle pouvant être fixé à l'étui (1, 1', 1") par des moyens de fixation, et/ou ledit couvercle (5) pouvant être muni de prédécoupes aptes à céder lors du remplissage de la gaine.

14. Dispositif selon la revendication 5 ou selon l'une des revendications précédentes lorsque celles-ci sont directement ou indirectement dépendantes de la revendication 5, **caractérisé en ce que** le flasque (13) entourant l'ouverture du logement (19) a la même forme que l'extrados du voussoir auquel le dispositif est destiné.

15. Dispositif selon la revendication précédente, **caractérisé en ce qu'**il est placé dans l'extrados d'un voussoir (9) avec la face extérieure du fond de l'étui (1, 1', 1") en contact avec l'armature (94) du voussoir.

16. Procédé pour fabriquer un élément préfabriqué obtenu par moulage et muni d'un dispositif selon l'une des revendications 1 à 15, en particulier pour fabriquer un voussoir (9) pour tunnel, l'élément préfabriqué ayant au moins une face (91) sur laquelle s'ouvre le logement et une deuxième face (92), **caractérisé en ce que**
- le dispositif (100) préassemblé selon l'une des revendications précédentes est préparé en munissant le dispositif préassemblé, s'il n'en est pas déjà muni,
- d'une conduite d'injection
- dont une première extrémité débouche dans le perçage (111) de l'étui et est en communication fluidique avec l'ouverture de la gaine, et
- dont la deuxième extrémité est suffisamment éloignée de l'étui (1, 1', 1") pour pouvoir déboucher sur la deuxième face (92) de l'élément préfabriqué ; et
- si cela est souhaité, d'un joint d'étanchéité (123a) placé sur la face extérieure de l'étui, en particulier dans une gorge circulaire (123) réalisée autour de l'étui, le joint d'étanchéité (123a) étant de préférence un joint hydrogonflant ;
- le dispositif (100) est placé dans un moule de sorte que son logement (19) et la deuxième extrémité de la conduite d'injection (3) ne soient pas en contact avec l'intérieur du moule,
- le moule est fermé,
- le matériau composant l'élément préfabriqué est injecté ou coulé dans le moule,
- le moule est ouvert et l'élément préfabriqué muni du dispositif ancré dedans est sorti du moule.

17. Procédé selon la revendication précédente, **caractérisé en ce que** la conduite d'injection est réalisée en fixant une douille de préhension (34) sur une douille d'injection (31) déjà incluse dans le dispositif préassemblé, et/ou **en ce que** si le kit préassemblé (100) est muni d'un couvercle (5), le couvercle étant de préférence prédécoupé avant l'injection du matériau dans le moule.

## Patentansprüche

1. Vorrichtung zur Herstellung einer Barriere zwischen einer ersten Wand (9) und einer zweiten Wand (8) durch Einbringen eines Füllmaterials (29) in eine Hülle (2), wobei die Vorrichtung ein vormontiertes Kit (100) ist, das umfasst:
• ein Gehäuse (1, 1', 1") mit einer Aufnahme (19), die einen einseitig offenen Hohlraum aufweist, der von einem offenen Rand begrenzt ist;
• mindestens eine Durchgangsbohrung (111), die den Boden der Aufnahme durchdringt; und
• eine geschlossene Hülle (2), die in der Aufnahme (19) angeordnet ist, wobei die Hülle mit mindestens einer Öffnung ausgestattet ist, die in Fluidverbindung mit der genannten mindestens einen Durchgangsbohrung (111) steht, wobei die Abmessungen der Hülle so gewählt sind, dass sie vor dem Befüllen vollständig in der Aufnahme ohne Überstand untergebracht werden kann und dass die Hülle nach dem Befüllen aus der Aufnahme herausragt;
**dadurch gekennzeichnet, dass**
• das vormontierte Kit (100) so dimensioniert ist, dass es manuell von ein oder zwei Bedienpersonen ohne Hebewerkzeuge handhabbar ist,
• die Vorrichtung dazu bestimmt ist, auf der Außenseite eines Tunnelbogensegments (9) platziert zu werden,
• die Aufnahme eine Längserstreckung und eine Quererstreckung aufweist, wobei die Längserstreckung des Bodens der Aufnahme kreisbogenförmig und konzentrisch zur Kreisbogenform der Außenseite des Bogensegments, für das sie bestimmt ist, ausgebildet ist und die Öffnung der Aufnahme dieselbe Form wie die Außenseite des Bogensegments, für das sie bestimmt ist, aufweist.

2. Vorrichtung nach Anspruch 1, **dadurch gekennzeichnet, dass** das vormontierte Kit (100) dazu geeignet ist, in eine Form für ein durch Gießen hergestelltes Fertigelement (9) eingesetzt zu werden, sodass die Aufnahme (19) zur Außenseite des Fertigelements (9) hin offen ist.

3. Vorrichtung nach einem der vorhergehenden Ansprüche, **dadurch gekennzeichnet, dass** die Hülle (2) durch Befestigungsmittel an dem Gehäuse (1) befestigt ist, vorzugsweise durch einen Klettverschluss (23).

4. Vorrichtung nach einem der vorhergehenden Ansprüche, **dadurch gekennzeichnet, dass**
• das Gehäuse (1, 1', 1") mit einer Bodenwandung (11) und einem Gürtel (12) versehen ist, der aus zwei Längswänden (121) und zwei Seitenwänden (122) besteht,
• wobei die Längswände (121) vorzugsweise im Wesentlichen rechtwinklig zur Bodenwandung (11) stehen und/oder
• wobei die Seitenwände (122) vorzugsweise einen stumpfen Winkel mit der Bodenwandung (11) bilden;
• wobei vorzugsweise eine Dichtung (123a) an der Außenseite des Gürtels umlaufend angebracht ist und/oder
• wobei eine Nut (123) an der Außenseite des Rahmens (12) zur Aufnahme einer Dichtung (123a) vorgesehen ist.

5. Vorrichtung nach einem der vorhergehenden Ansprüche, **dadurch gekennzeichnet, dass** ein Gehäuseflansch (13) um den offenen Rand der Aufnahme (19) vorgesehen ist,
• wobei vorzugsweise eine Formdichtung (131a) auf der Oberseite des Gehäuseflansches (13), die sich in Verlängerung der Innenfläche der Aufnahme befindet, vorgesehen ist, wobei die Formdichtung um den Gehäuseflansch herum verläuft,
• wobei die genannte Formdichtung (131a) vorzugsweise in einer auf der Oberseite des Gehäuseflansches (13) ausgebildeten Nut (131) angeordnet ist.

6. Vorrichtung nach einem der vorhergehenden Ansprüche, **dadurch gekennzeichnet, dass** Versteifungsmittel zur Versteifung des Gehäuses (1, 1') vorgesehen sind, wobei die Versteifungsmittel vorzugsweise in Form von Vorsprüngen an der Außenseite der Aufnahme des Gehäuses, insbesondere an der Außenseite einer Bodenwandung (11) der Aufnahme ausgebildet sind.

7. Vorrichtung nach einem der vorhergehenden Ansprüche, **dadurch gekennzeichnet, dass** Verankerungsmittel zur Verankerung des Gehäuses in einem durch Gießen hergestellten Fertigelement vorgesehen sind, wobei die Verankerungsmittel vorzugsweise aus einer oder mehreren in dem Gehäuse ausgebildeten Hinterschneidungen bestehen.

8. Vorrichtung nach einem der vorhergehenden Ansprüche, **dadurch gekennzeichnet, dass** die Durchbohrung (111) in einer zur Außenseite gerichteten Vertiefung (112) der Aufnahme ausgebildet ist, vorzugsweise in einer Vertiefung (112) der Bodenwandung (11) der Aufnahme.

9. Vorrichtung nach einem der vorhergehenden Ansprüche, **dadurch gekennzeichnet, dass** eine Einspritzleitung (3) vorgesehen ist, deren erstes Ende in der Durchbohrung (111) mündet und deren anderes Ende aus dem Gehäuse (1, 1', 1") herausragt, wobei ein Rückschlagventil (33) in der Einspritzleitung vorgesehen sein kann.

10. Vorrichtung nach dem vorhergehenden Anspruch, **dadurch gekennzeichnet, dass** die Einspritzleitung umfasst:
• eine Einspritzhülse (31), deren erster Teil (311) die Durchbohrung (111) und die Öffnung der Hülle (2) durchdringt und in diese hineinragt, und deren zweiter Teil (312) auf der dem offenen Rand der Aufnahme (19) gegenüberliegenden Seite aus dem Gehäuse (1, 1', 1") herausragt; und
• einen Ring, vorzugsweise einen Überwurfring (32), der sich innerhalb der Hülle (2) befindet und vorzugsweise durch Verschrauben am ersten Teil (311) der Einsrpritzhülse befestigt ist,
• wobei der Ring vorzugsweise mit einem Ringflansch (321) versehen ist, um den Rand der Hüllenöffnung gegen den Boden der Aufnahme (19) zu klemmen.

11. Vorrichtung nach einem der vorhergehenden Ansprüche, **dadurch gekennzeichnet, dass** die Hülle (2) aus einem schlauchförmigen Teil aus flexiblem Material, vorzugsweise aus Gewebe, besteht, das an beiden Enden verschlossen ist,
• wobei die Hülle (2) vorzugsweise gefaltet ist, insbesondere über ihre gesamte Länge, sodass sie mindestens einen Faltenbalg, vorzugsweise zwei Faltenbälge (21), bildet, und
• dass jeder Balg vorzugsweise durch Haltemittel gehalten wird, die unter dem Druck eines in die Hülle eingespritzten Mediums leicht brechen, insbesondere durch Sollbruchfäden (22); und/oder
• wobei die Enden der Hülle vorzugsweise so gefaltet sind, dass sie einen Endfaltenbalg (27) bilden.

12. Vorrichtung nach einem der vorhergehenden Ansprüche, **dadurch gekennzeichnet, dass** ein Schutzband (26) auf der Hülle (2) vorgesehen ist, um sie zu schützen, wenn sie in der Aufnahme (19) angeordnet ist.

13. Vorrichtung nach einem der vorhergehenden Ansprüche, **dadurch gekennzeichnet, dass** die Aufnahme (19) durch einen Deckel (5) verschlossen ist, wobei der Deckel mittels Befestigungsmittel an dem Gehäuse (1, 1', 1") befestigt werden kann und/oder der Deckel (5) mit Vorstanzungen versehen werden kann, die beim Befüllen der Hülle aufreißen können.

14. Vorrichtung nach Anspruch 5 oder nach einem der vorhergehenden Ansprüche, insoweit diese direkt oder indirekt von Anspruch 5 abhängen, **dadurch gekennzeichnet, dass** der Flansch (13) um die Öffnung der Aufnahme (19) dieselbe Form wie die Außenseite des Bogensegments hat, für das die Vorrichtung bestimmt ist.

15. Vorrichtung nach dem vorhergehenden Anspruch, **dadurch gekennzeichnet, dass** sie auf der Außenseite eines Bogensegments (9) platziert ist, sodass die Außenseite des Bodens des Gehäuses (1, 1', 1") mit der Armierung (94) des Bogensegments in Kontakt steht.

16. Verfahren zur Herstellung eines durch Gießen erzeugten Fertigelements, das mit einer Vorrichtung gemäß einem der Ansprüche 1 bis 15 ausgestattet ist, insbesondere zur Herstellung eines Tunnelbogensegments (9), wobei das Fertigelement mindestens eine Seite (91) aufweist, auf der sich die Aufnahme öffnet, und eine zweite Seite (92), **dadurch gekennzeichnet, dass**
• die vormontierte Vorrichtung (100) gemäß einem der vorhergehenden Ansprüche vorbereitet wird, indem sie, sofern sie nicht bereits damit ausgestattet ist, versehen wird
• mit einer Einspritzleitung,
• deren erstes Ende in die Durchbohrung (111) des Gehäuses mündet und in Fluidverbindung mit der Öffnung der Hülle steht, und
• deren zweites Ende weit genug von dem Gehäuse (1, 1', 1") entfernt ist, um in die zweite Seite (92) des Fertigelements münden zu können; und
• sofern gewünscht, mit einer Dichtung (123a), die auf der Außenseite des Gehäuses, insbesondere in einer umlaufenden Nut (123), die um das Gehäuse herum ausgebildet ist, angeordnet ist, wobei die Dichtung (123a) vorzugsweise eine quellfähige Dichtung ist;
• die Vorrichtung (100) so in eine Form eingebracht wird, dass ihre Aufnahme (19) und das zweite Ende der Injektionsleitung (3) nicht mit dem Inneren der Form in Kontakt stehen,
• die Form geschlossen wird,
• das Material, aus dem das Fertigelement besteht, in die Form eingespritzt oder eingegossen wird,
• die Form geöffnet wird und das mit der darin verankerten Vorrichtung versehene Fertigelement entnommen wird.

17. Verfahren nach dem vorhergehenden Anspruch, **dadurch gekennzeichnet, dass** die Injektionsleitung durch Befestigung einer Greifhülse (34) an einer bereits in der vormontierten Vorrichtung enthaltenen Einspritzhülse (31) hergestellt wird und/oder dass, wenn das vormontierte Kit (100) mit einem Deckel (5) versehen ist, dieser vorzugsweise vor dem Einspritzen des Materials in die Form vorgeschnitten wird.

## Claims

1. Device for forming a barrier between a first wall (9) and a second wall (8) by introducing a filling material (29) into a sleeve (2), the device being a preassembled kit (100) comprising:
• a casing (1, 1', 1") provided with a housing (19) having a cavity open on one side and delimited by an open edge;
• at least one through-hole (111) passing through the bottom of the housing; and
• a closed sleeve (2) placed in the housing (19), the sleeve being provided with at least one opening in fluid communication with said at least one through-hole (111), the dimensions of the sleeve being selected such that before filling, it can be entirely contained within the housing without protrusion, and that after filling, the sleeve protrudes from the housing;
**characterised in that**
• the preassembled kit (100) is sized so that it can be handled by hand by one or two operators without lifting tools,
• the device is intended to be placed on the extrados of a tunnel segment (9),
• the housing has a longitudinal extension and a transverse extension, the longitudinal extension of the bottom of the housing having an circular arc shape concentric with the circular arc forming the extrados of the segment for which it is intended, and **in that** the opening of the housing has the same shape as the extrados of the segment for which the device is intended.

2. Device according to claim 1, **characterised in that** the preassembled kit (100) is adapted to be placed in a mould for a precast moulded element (9) such that the housing (19) opens toward the outside of the precast moulded element (9).

3. Device according to any one of the preceding claims, **characterised in that** the sleeve (2) is fixed to the casing (1) by fastening means, preferably by a hook-and-loop strip (23).

4. Device according to any one of the preceding claims, **characterised in that**
• the casing (1, 1', 1") is provided with a bottom wall (11) and a belt (12) consisting of two longitudinal walls (121) and two lateral walls (122),
• wherein the longitudinal walls (121) preferably form a substantially right angle with the bottom wall (11), and/or
• wherein the lateral walls (122) preferably form an obtuse angle with the bottom wall (11);
• wherein a sealing gasket (123a) is preferably provided on the outer face of the belt so as to surround the belt (12), and/or
• wherein a groove (123) is preferably formed in the outer face of the belt (12) for placing a sealing gasket (123a).

5. Device according to any one of the preceding claims, **characterised in that** a casing flange (13) is provided around the open edge of the housing (19),
• a moulding gasket (131a) being preferably placed on the upper face of the casing flange (13) located in the extension of the inner face of the housing, said moulding gasket running around the casing flange,
• said moulding gasket (131a) being preferably placed in a groove (131) formed on the upper face of the casing flange (13).

6. Device according to any one of the preceding claims, **characterised in that** stiffening means are provided to stiffen the casing (1, 1'), the stiffening means being preferably in the form of bosses formed on the outer face of the casing housing, in particular on the outer face of a bottom wall (11) of the housing.

7. Device according to any one of the preceding claims, **characterised in that** anchoring means are provided for anchoring the casing in a precast element obtained by moulding, the anchoring means preferably consisting of one or more undercuts formed in the casing.

8. Device according to any one of the preceding claims, **characterised in that** the through-hole (111) is formed in a recess (112) of the housing directed outwards, preferably a recess (112) of a bottom wall (11) of the housing.

9. Device according to any one of the preceding claims, **characterised in that** an injection conduit (3) is provided, the first end of which opens into the through-hole (111) and the other end of which protrudes out of the casing (1, 1', 1"), wherein a one-way valve (33) can be provided in the injection conduit.

10. Device according to the preceding claim, **characterised in that** the injection conduit comprises:
• an injection socket (31), a first part (311) of which passes through the through-hole (111) and the opening of the sleeve (2) so that it protrudes into the latter, and a second part (312) of which protrudes outside the casing (1, 1', 1") on the side opposite the open edge of the housing (19); and
• a ring, preferably a nut ring (32), located inside the sleeve (2) and fixed onto the first part (311) of the injection socket, preferably by screwing,
• the ring being preferably provided with a ring flange (321) for clamping the edge of the sleeve opening against the bottom of the housing (19).

11. Device according to any one of the preceding claims, **characterised in that** the sleeve (2) consists of a tubular piece made of a flexible material, preferably fabric, closed at both ends,
• the sleeve (2) preferably being folded, in particular along its entire length so as to form at least one bellow, preferably two bellows (21), and **in that**
• each bellow is preferably held in place by retaining means that can easily break under the effect of a product injected into the sleeve, in particular by breakable wires (22); and/or
• the ends of the sleeve are preferably folded to form an end bellow (27).

12. Device according to any one of the preceding claims, **characterised in that** a protective strip (26) is provided on the sleeve (2) to protect it when it is placed in the housing (19).

13. Device according to any one of the preceding claims, **characterised in that** the housing (19) is closed by a cover (5), said cover being attachable to the casing (1, 1', 1") by fastening means, and/or said cover (5) being provided with pre-cuts capable of breaking during the filling of the sleeve.

14. Device according to claim 5 or according to one of the preceding claims when these are directly or indirectly dependent on claim 5, **characterised in that** the flange (13) surrounding the opening of the housing (19) has the same shape as the extrados of the segment for which the device is intended.

15. Device according to the preceding claim, **characterised in that** it is placed in the extrados of a segment (9) with the outer face of the bottom of casing (1, 1', 1") in contact with the reinforcement (94) of the segment.

16. Method for manufacturing a precast moulded element provided with a device according to any one of claims 1 to 15, in particular for manufacturing a tunnel segment (9), the precast element having at least one face (91) on which the housing opens and a second face (92), **characterised in that:**
• the preassembled device (100) according to any one of the preceding claims is prepared by equipping the preassembled device, if not already equipped,
• with an injection conduit
• a first end of which opens into the through-hole (111) of the casing and is in fluid communication with the sleeve opening, and
• a second end of which is sufficiently far from the casing (1, 1', 1") to be able to open on the second face (92) of the precast element; and
• if desired, with a sealing gasket (123a) placed on the outer face of the casing, in particular in a circular groove (123) formed around the casing, the sealing gasket (123a) being preferably a water swellable gasket;
• the device (100) is placed in a mould such that its housing (19) and the second end of the injection conduit (3) are not in contact with the inside of the mould,
• the mould is closed,
• the material for the precast element is injected or poured into the mould,
• the mould is opened and the precast element equipped with the device anchored therein is removed from the mould.

17. Method according to the preceding claim, **characterised in that** the injection conduit is formed by attaching a gripping socket (34) to an injection socket (31) already included in the preassembled device, and/or **in that** if the preassembled kit (100) is provided with a cover (5), the cover is preferably pre-cut before the material is injected into the mould.
